# EUROPÄISCHE PATENTSCHRIFT

(11) **EP 3 118 139 B1**
(45) Veröffentlichungstag und Bekanntmachung des Hinweises auf die Patenterteilung: **14.02.2018**
(21) Anmeldenummer: 16175526.9
(22) Anmeldetag: 21.06.2016
(51) Int. Cl.: B65D 85/804

(54) **SYSTEM UND KAPSEL MIT EINEM VORZUGSWEISE ROTATIONSSYMMETRISCH AUSGEBILDETEN KAPSELKÖRPER**
SYSTEM AND CAPSULE WITH A CAPSULE BODY, PREFERABLY FORMED IN A ROTATIONALLY SYMMETRICAL MANNER
SYSTÈME ET CAPSULE COMPRENANT UN CORPS DE CAPSULE DE PREFERENCE A ROTATION SYMETRIQUE

(30) Priorität: 14.07.2015 CH 10222015
(43) Veröffentlichungstag der Anmeldung: 18.01.2017
(73) Patentinhaber: Delica AG, 4127 Birsfelden (CH)
(72) Erfinder: Gugerli, Raphael, 8904 Aesch (CH); Kurtz, Olivia, 8133 Esslingen (CH); Alberti, Giovanni Erminnio Pietro, 6604 Locarno (CH)
(74) Vertreter: Hepp Wenger Ryffel AG

(56) Entgegenhaltungen:
- EP-A1- 2 210 826
- WO-A1-2011/159162
- WO-A1-2014/061046
- WO-A2-2013/167789

## Beschreibung

Die Erfindung betrifft eine Kapsel mit einem vorzugsweise rotationssymmetrisch ausgebildeten Kapselkörper gemäss dem Oberbegriff von Anspruch 1 sowie ein System umfassend eine Vorrichtung zur Zubereitung eines flüssigen Lebensmittels und eine derartige Kapsel.

Derartige Kapseln und Systeme finden heutzutage insbesondere für die Zubereitung von Kaffee oder Kaffeemischgetränken verbreitet Anwendung. Die Kapsel bildet dabei insbesondere eine Portionsverpackung für den Transport und die Lagerung einer darin enthaltenen Substanz. Darüber hinaus spielt die Ausgestaltung der Kapsel eine wichtige Rolle bei der Zubereitung eines Getränkes mit einer entsprechenden Vorrichtung. Für die Lagerung der Substanz muss die Kapsel insbesondere bei Kaffeepulver eine aromadichte Hülle bilden. Darüber hinaus muss die Kapsel die darin enthaltene Substanz vor Feuchtigkeit und anderen Umwelteinflüssen schützen.

Bei gattungsgemässen Kapseln erfolgt das Öffnen an der Eintrittsseite üblicherweise durch Penetration des Bodens beim Einschliessen der Kapsel in eine Perkolationskammer einer Getränkezubereitungsvorrichtung. An der Austrittsseite bewirkt der sich aufbauende Innendruck in der Kapsel in der Regel ein Öffnen, sodass die eingespritzte Flüssigkeit die Substanz durchfliessen kann. Neben zur Penetration vorgesehenen Membranen auf der Austrittsseite sind auch Membranen bekannt, welche ohne mechanische Einwirkung ausschliesslich unter Druck aufplatzen.

Durch die WO 2014/061046 A1 ist eine gattungsmässig vergleichbare Kapsel, gemäß dem Oberbegriff des Anspruchs 1, bekannt geworden, deren Boden auf der Innenseite Bereiche mit Penetrationselementen aufweist, die durch Ausüben einer Druckkraft auf den Kapselboden in Richtung des Kapselinnenraumes verschoben werden können, um eine Penetration einer den Kapselboden überspannenden Membran zu erzielen.

Ein Nachteil dieser Lösung besteht darin, dass nach erfolgter Penetration der Membran die Penetrationselemente die neu geschaffenen Durchflussöffnungen blockieren. Ferner kann ein versehentliches Penetrieren der Membran nur dadurch verhindert werden, indem diese vergleichsweise dick ausgelegt ist. Die scharfkantigen Penetrationselemente sind darüber hinaus nur mit erheblichem Aufwand zu fertigen. Durch die Scharfkantigkeit der Penetrationselemente resultiert auch eine gewisse Verletzungsgefahr für das mit der Kapselfertigung betraute Personal sowie für den Endnutzer im Falle eines Öffnens der Kapsel.

Es ist daher eine Aufgabe der Erfindung, eine Kapsel der eingangs genannten Art zu schaffen, bei welcher ein Durchlass im Bodenbereich zur Durchleitung einer Flüssigkeit im Zusammenhang mit einer Getränkeherstellung besser erzeugbar ist. Ausserdem soll der Durchlass möglichst in einem bezogen auf das Zentrum äusseren Bereich geschaffen werden und nicht verteilt über die ganze Fläche der Membran sein, wie es im Stand der Technik beschrieben ist. Dies ermöglicht insbesondere eine Strömungsführung konzentrisch von aussen nach innen. Die Kapsel soll ferner zuverlässig funktionieren und einfach in der Anwendung sein. Darüber hinaus soll sie einfach und kostengünstig herstellbar sein.

Diese Aufgaben werden durch eine Kapsel gelöst, welche die Merkmale im Anspruch 1 aufweist, sowie durch ein System mit den Merkmalen in Anspruch 15.

Die Kapsel umfasst einen vorzugsweise rotationssymmetrisch ausgebildeten Kapselkörper mit einer Seitenwand und einem Boden sowie einen den Kapselkörper abdeckenden Deckel zur Bildung wenigstens einer Kammer, welche eine Substanz zur Zubereitung eines flüssigen Lebensmittels enthält. Der Boden ist bezogen auf die Längsmittelachse der Kapsel in wenigstens einen äusseren Bodenabschnitt und wenigstens einen inneren Bodenabschnitt unterteilt. Der wenigstens eine äussere Bodenabschnitt und der wenigstens eine innere Bodenabschnitt sind über zumindest einen Verbindungsabschnitt, insbesondere in Richtung der Längsmittelachse der Kapsel, beweglich miteinander verbunden. Innerhalb der Kammer ist über dem Boden eine vorzugsweise undurchlässige Membran angebracht, die mit dem wenigstens einen äusseren Bodenabschnitt verbunden ist. Durch Verschieben des wenigstens einen inneren Bodenabschnittes in Richtung der Kammer ist ein Durchlass in der Membran zur Durchleitung einer Flüssigkeit erzeugbar. Der wenigstens eine bewegliche Bodenabschnitt bildet eine Auflagefläche für die Membran.

Durch eine derartige Ausgestaltung der Kapsel ist die Erzeugung eines Durchlasses in ihrem Bodenbereich bei der Zubereitung eines flüssigen Lebensmittels erheblich verbessert. So müssen nicht zwingend Penetrationselemente vorhanden sein, die einen durch Penetration der Membran gebildeten Durchlass potentiell blockieren. Da der bewegliche Bodenabschnitt eine Auflagefläche für die Membran bildet, kann diese mit geringer Dicke ausgestaltet sein. Dadurch, dass ein Verzicht auf Penetrationselemente ermöglicht wird, kann auch die Sicherheit der Kapsel, sei es während deren Produktion oder der Anwendung, erheblich erhöht werden. Darüber hinaus wird die Gefahr einer versehentlichen Erzeugung eines Durchlasses, beispielsweise im Rahmen des Transportes der Kapsel, erheblich verringert. Der Aufbau einer Reissspannung in der Membran lässt sich wesentlich besser kontrollieren.

Bei einer derartigen Kapsel kann der Deckel eine Eintrittsseite und der Boden eine Austrittsseite zur Durchleitung einer Flüssigkeit durch die Kammer bilden. Darüber hinaus kann der wenigstens eine innere Bodenabschnitt eine vorzugsweise als Stutzen ausgeführte Austrittsöffnung aufweisen. Eine derart konfigurierte Kapsel hat den Vorteil, dass bei der Zubereitung eines flüssigen Lebensmittels dieses nach Verlassen der Kapsel nicht mehr mit der hierzu verwendeten Vorrichtung in Kontakt kommt, wodurch eine Reinigung des Systems nach dessen Benutzung entfällt.

Allerdings kann bei einer erfindungsgemässen Kapsel zur Durchleitung einer Flüssigkeit durch die Kammer der Deckel auch eine Austrittsseite und der Boden eine Eintrittsseite bilden. In diesem Fall kann der wenigstens eine innere Bodenabschnitt eine vorzugsweise als Stutzen ausgeführte Eintrittsöffnung aufweisen. Ähnlich konfigurierte Kapseln sind heutzutage weit verbreitet. Sie haben insbesondere den Vorteil, dass der den Kapselkörper abdeckende Deckel bei Verwendung der Kapsel in Kombination mit einer Getränkeherstellungsvorrichtung mit einer dazu angepassten Filterplatte auch die Funktion eines Filterelementes erfüllen kann.

Ganz allgemein kann bei den hier beschriebenen Kapseln die Auflagefläche für die Membran am wenigstens einen inneren Bodenabschnitt als Stützstruktur, insbesondere in Form von offenen oder geschlossenen Ringen, ausgeführt sein. Eine derartige Stützstruktur kann zwei Funktionen erfüllen. Einerseits dient sie der Unterstützung der den Kapselboden abdeckenden Membran, wodurch diese vergleichsweise dünn ausgestaltet sein kann. Andererseits können die Stützstrukturen für Flüssigkeiten, welche die Membran passiert haben, als eine Art Labyrinth dienen, welche die Flüssigkeiten zu durchlaufen haben. Dies kann der besseren Durchmischung eines Getränkeproduktes dienen. Ausserdem kann dadurch, insbesondere bei milchhaltigen Getränken, auch ein Aufschäumen des Getränkeproduktes erzielt werden.

Bei erfindungsgemässen Kapseln kann die Membran zusätzlich mit dem wenigstens einen inneren Bodenabschnitt verbunden sein. Dies hat den Vorteil, dass ein bei der Bildung eines Durchflusses abgetrennter Teil der Membran mit dem Kapselboden verbunden bleibt und den eigentlichen Getränkeherstellungsprozess dadurch nicht stören kann. Im fixierten Bereich kann sich die Membran ausserdem nicht dehnen, was den Aufbau einer Reissspannung begünstigt.

Die Membran kann darüber hinaus Sollbruchlinien aufweisen. Derartige Sollbruchlinien dienen dazu, die Bildung eines Durchlasses in der Membran mit genau definierter Grösse und Proportionen zu gewährleisten.

Der wenigstens eine äussere Bodenabschnitt und der wenigstens eine innere Bodenabschnitt können über Bereiche mit reduzierter Wandstärke, insbesondere über Filmscharniere, mit dem zumindest einen Verbindungsabschnitt verbunden sein. Diese Art der Verbindung ermöglicht es, die Kapsel einstückig durch ein Spritzguss- oder Tiefziehverfahren zu fertigen.

Der wenigstens eine innere Bodenabschnitt und der wenigstens eine äussere Bodenabschnitt können über zwei, drei, vier, fünf, sechs, sieben, acht, neun oder zehn Verbindungsabschnitte miteinander verbunden sein. Dadurch kann die Kapsel der jeweiligen Anwendung angepasst werden. Darüber hinaus kann durch die Anzahl der Verbindungselemente die Kraft beeinflusst werden, welche benötigt wird, um den wenigstens einen inneren Bodenabschnitt in Richtung der Kammer zu verschieben.

Bei einer derartigen Ausführung können die Verbindungsabschnitte ebenfalls über Bereiche mit reduzierter Wandstärke, insbesondere über Filmscharniere, miteinander verbunden sein. Auch dies ermöglicht eine sehr rationelle einstückige Fertigung der Kapsel durch ein Spritzguss- oder Tiefziehverfahren.

Die Bereiche mit reduzierter Wandstärke können eine Stärke von weniger als 0.7 mm, vorzugsweise weniger als 0.5 mm, bevorzugterweise weniger als 0.3 mm aufweisen. Derartige Stärken gewährleisten bei üblicherweise für eine derartige Kapsel verwendeten Materialien eine gute Reissfestigkeit. Die zum Bewegen des inneren Bodenabschnittes benötigte Kraft bleibt allerdings dennoch in einem akzeptablen Bereich.

Die Verbindungsabschnitte können ringförmig oder ringsegmentförmig ausgeführt sein. Entsprechend ist die Symmetrie der Kapsel wahlweise auch in den Verbindungsabschnitten gewahrt, was eine gleichmässige symmetrische Krafteinwirkung bei der Bewegung ermöglicht.

Eine erfindungsgemässe Kapsel kann im Übergangsbereich zwischen Seitenwand und Boden Versteifungsrippen aufweisen. Derartige Versteifungsrippen dienen dazu, Kräfte, die beim Verschieben des wenigstens einen inneren Bodenabschnittes Richtung der Kammer auf den wenigstens einen äusseren Bodenabschnitt wirken, möglichst wirkungsvoll auf die Seitenwand weiterzuleiten.

Die vorliegende Erfindung betrifft darüber hinaus ein System umfassend eine Vorrichtung zur Zubereitung eines flüssigen Lebensmittels und eine oben beschriebene Kapsel.

Bei einem derartigen System kann die Vorrichtung eine Perkolationskammer zur Aufnahme der Kapsel umfassen, wobei durch Verschliessen der Perkolationskammer mit eingelegter Kapsel durch Verschieben des wenigstens einen inneren Bodenabschnittes in Richtung der Kammer ein Durchfluss in der Membran erzeugbar ist. Hierzu können die Bauhöhen der Kapsel und der Perkolationskammer derart gewählt sein, dass durch Verschliessen der Perkolationskammer mit eingelegter Kapsel eine Druckkraft auf den wenigstens einen inneren Bodenabschnitt ausübbar ist, derart, dass durch Verschieben des wenigstens einen inneren Bodenabschnittes der Kapsel in Richtung der Kammer ein Durchfluss in der Membran erzeugbar ist. Eine derartige Ausführung hat den Vorteil, dass beim Einlegen der Kapsel in die Perkolationskammer und Verschliessen derselben automatisch ein Durchlass in der Membran zur Herstellung eines Getränkeproduktes unmittelbar vor diesem Vorgang gebildet wird.

Weitere Vorteile und Einzelmerkmale der Erfindung ergeben sich aus der nachfolgenden Beschreibung mehrerer Ausführungsbeispiele und aus den Zeichnungen.

Es zeigen schematisch:
- Figur 1:: Prinzipiendarstellung einer erfindungsgemässen Kapsel, eingelegt in eine auf sie abgestimmte Perkolationskammer, jedoch vor dem Verschliessen derselben;
- Figur 2:: Kapsel in der Perkolationskammer gemäss Figur 1, jedoch nach dem Verschliessen derselben;
- Figur 3:: Schnittbild einer erfindungsgemässen Kapsel beim Einlegen in eine auf sie abgestimmte Perkolationskammer;
- Figur 4:: Schnittbild der Kapsel gemäss Figur 3, eingelegt in eine Perkolationskammer, die verschlossen ist;
- Figur 5:: Schnittbild eines weiteren Ausführungsbeispiels einer erfindungsgemässen Kapsel;
- Figur 6:: Teilvergrösserung des Schnittbildes gemäss Figur 6;
- Figur 7:: Teilvergrösserung eines Schnittbildes eines alternativen Ausführungsbeispiels einer erfindungsgemässen Kapsel;
- Figur 8:: Draufsicht auf eine erfindungsgemässe Kapsel gemäss dem Schnittbild von Figur 5;
- Figur 9:: Perspektivische Darstellung einer erfindungsgemässen Kapsel von aussen;
- Figur 10:: perspektivische Darstellung einer erfindungsgemässen Kapsel von innen.

Wie aus Figur 1 hervorgeht, umfasst eine erfindungsgemässe Kapsel 1 im Allgemeinen einen Kapselkörper 2 mit einer Seitenwand 3 und einem Boden 4. Der Kapselkörper 2 ist mit einem Deckel 5 abgedeckt, sodass die abgebildete Kapsel eine Kammer 6 bildet. Der Kapselboden 4 ist in einen äusseren Bodenabschnitt 7 und einen inneren Bodenabschnitt 8 unterteilt. Die beiden Bodenabschnitte 7 und 8 sind mit einem Verbindungsabschnitt 9 gegenseitig miteinander verbunden. Über dem Boden 4 ist eine undurchlässige Membran 10 angebracht, welche fest mit dem äusseren Bodenabschnitt 7 verbunden ist. Bei der dargestellten Kapsel weist der Boden einen Auslauf 12 auf, welcher in Form eines Stutzens ausgeführt ist. Ferner geht aus der Figur hervor, dass eine derartige Kapsel und eine zum Einsatz in Kombination mit derselben ausgerichtete Perkolationskammer 13 in Bezug auf ihre Form weitgehend aneinander angepasst sind. Mit dem Deckel 14 kann die Perkolationskammer 13 verschlossen werden. In der gezeigten Darstellung sind die Kapsel 1 und die Perkolationskammer 13 in Bezug auf ihre Höhenmasse derart ausgelegt, dass beim Schliessen der Perkolationskammer 13 mit dem Deckel 14 eine Kraft vom Boden 15 der Perkolationskammer auf den inneren Bodenabschnitt 8 der Kapsel ausgeübt wird, wodurch sich der innere Bodenabschnitt 8 in Richtung der Kammer 6 verschiebt.

Figur 2 zeigt die Kapsel 1 in der Perkolationskammer 13 gemäss Figur 1, allerdings nach Verschliessen der Perkolationskammer 13 mit dem Deckel 14. Es ist zu erkennen, dass der innere Bodenabschnitt 8 massgeblich in Richtung der Kammer 6 verschoben wurde. Jedoch sind der innere Bodenabschnitt 8 und der äussere Bodenabschnitt 7 nach wie vor über den Verbindungsabschnitt 9 miteinander verbunden. In der Membran 10 hat sich ein kreisrunder Durchlass 17 gebildet, wodurch eine die Kammer 6 durchlaufende Flüssigkeit zur Auslauföffnung 12 fliessen kann.

Figur 3 zeigt ein konkretes Ausführungsbeispiel einer erfindungsgemässen Kapsel 1, wobei nachfolgend nur noch die wesentlichen Elemente beschrieben werden. Es ist zu erkennen, dass die zur Verwendung mit der Kapsel 1 vorgesehene Perkolationskammer 13 eine Innenkontur aufweist, welche auf die Aussenkontur der Kapsel 1 abgestimmt ist. Bei der dargestellten Kapsel 1 ist der äussere Bodenabschnitt 7, mit welchem die Membran 10 verbunden ist, selbst über ein Filmscharnier 11" am festen Teil 16 des Kapselbodens 4 angebracht. Auch der Verbindungsabschnitt 9 ist über Filmscharniere 11 und 11' mit dem äusseren Bodenabschnitt 7 und dem inneren Bodenabschnitt 8 verbunden.

Figur 4 zeigt die Kapsel 1 gemäss Figur 3, eingelegt in die Perkolationskammer 13, wobei diese mit dem Deckel 14 verschlossen ist. Es ist zu erkennen, dass der innere Bodenabschnitt 8 in Richtung der Kammer 6 verschoben ist. Die Membran 10 weist daher einen Durchlass 17 für die die Kammer durchströmende Flüssigkeit auf.

Figur 5 zeigt ein alternatives Ausführungsbeispiel einer erfindungsgemässen Kapsel 1. Bei dieser Kapsel 1 sind im Übergangsbereich zwischen dem Kapselboden 4 und der Seitenwand 3 Verstärkungsrippen 18 angebracht. Diese Verstärkungsrippen 18 dienen dazu, die bei der Bildung eines Durchlasses in der Membran 10 auftretenden Kräfte auf den Kapselboden 4 effizienter auf die Seitenwand 3 zu verteilen.

Figur 6 zeigt eine Teilvergrösserung der Kapsel gemäss Figur 5. In der besagten Darstellung sind der äussere Bodenabschnitt 7 der innere Bodenabschnitt 8 und der Verbindungsabschnitt 9 deutlicher zu erkennen. Ebenso erkennt man die Bereiche 11, 11' und 11" mit reduzierter Wandstärke, die in diesem Fall als Filmscharniere ausgebildet sind.

Figur 7 zeigt einen der Figur 6 entsprechenden Teilschnitt durch ein weiteres Ausführungsbeispiel einer erfindungsgemässen Kapsel. In diesem Fall ist der Verbindungsabschnitt 9 zwischen äusserem Bodenabschnitt 7 und innerem Bodenabschnitt 8 in der Art eines Faltenbalges ausgeführt.

Figur 8 zeigt eine Draufsicht auf eine erfindungsgemässe Kapsel 1 gemäss Figur 5. Auch hier sind die Verstärkungsrippen 18 im Übergangsbereich zwischen dem Boden 4 und der Seitenwand 3 deutlich zu erkennen. Zudem ist der Figur entnehmen, dass die Auflagefläche für die Membran teilweise in Form von Ringsegmenten 19, 19' und 19" ausgeführt ist. Allerdings ist ein Teil der Auflagefläche auch in Form eines zentralen Bereiches 20 ausgeführt. Wie zudem aus der besagten Abbildung hervorgeht, ist der Kapselkörper dieses Ausführungsbeispiels rotationssymmetrisch.

Durch Figur 9 werden weitere Teilaspekte in Bezug auf die Aussenseite einer erfindungsgemässen Kapsel 1 deutlich. So ist die Austrittsöffnung 12 in Form eines Stutzens gut zu erkennen. Zur Stabilisierung diese Stutzens sind auch auf der Aussenseite Verstärkungsrippen 21 angebracht.

Figur 10 zeigt eine der Figur 9 entsprechende Abbildung, die jedoch weitere Details in Bezug auf das Innere der Kapsel 1 besser verdeutlicht. Neben den Verstärkungsrippen 18 sind die Stützstrukturen 19, 19', 19" und 20 deutlich zu erkennen.

## Patentansprüche

1. Kapsel (1) umfassend einen vorzugsweise rotationssymmetrisch ausgebildeten Kapselkörper (2) mit einer Seitenwand (3) und einem Boden (4) sowie mit einem den Kapselkörper (2) abdeckenden Deckel (5) zur Bildung wenigstens einer Kammer (6), welche eine Substanz zur Zubereitung eines flüssigen Lebensmittels enthält, wobei der Boden (4) bezogen auf die Längsmittelachse der Kapsel (1) in wenigstens einen äusseren Bodenabschnitt (7) und in wenigstens einen inneren Bodenabschnitt (8) unterteilt ist und der wenigstens eine äussere Bodenabschnitt (7) und der wenigstens eine innere Bodenabschnitt (8) über zumindest einen Verbindungsabschnitt (9), insbesondre in Richtung der Längsmittelachse der Kapsel (1), beweglich miteinander verbunden sind, wobei innerhalb der Kammer (6) über dem Boden (4) eine vorzugsweise undurchlässige Membran (10) angebracht ist, die mit dem wenigstens einen äusseren Bodenabschnitt (7) verbunden ist, wobei durch Verschieben des wenigstens einen inneren Bodenabschnittes (8) in Richtung der Kammer (6) ein Durchlass in der Membran (10) zur Durchleitung einer Flüssigkeit erzeugbar ist, **dadurch gekennzeichnet, dass** der wenigstens eine innere Bodenabschnitt (8) eine Auflagefläche für die Membran (10) bildet.

2. Kapsel (1) nach Anspruch 1, **dadurch gekennzeichnet, dass** zur Durchleitung einer Flüssigkeit durch die Kammer (6) der Deckel (5) eine Eintrittsseite und der Boden (4) eine Austrittsseite bildet.

3. Kapsel (1) nach Anspruch 2, **dadurch gekennzeichnet, dass** der wenigstens eine innere Bodenabschnitt (8) eine vorzugsweise als Stutzen ausgeführte Austrittsöffnung (12) aufweist.

4. Kapsel (1) nach Anspruch 1, **dadurch gekennzeichnet, dass** zur Durchleitung einer Flüssigkeit durch die Kammer (6) der Deckel (5) eine Austrittsseite und der Boden (4) eine Eintrittsseite bildet.

5. Kapsel (1) nach Anspruch 4, **dadurch gekennzeichnet, dass** der wenigstens eine innere Bodenabschnitt (8) eine vorzugsweise als Stutzen ausgeführte Eintrittsöffnung aufweist.

6. Kapsel (1) nach einem der Ansprüche 1 bis 5, **dadurch gekennzeichnet, dass** die Auflagefläche für die Membran (10) am wenigstens einen inneren Bodenabschnitt (8) als Stützstruktur, insbesondere in Form von offenen oder geschlossenen Ringen, ausgeführt ist.

7. Kapsel (1) nach einem der Ansprüche 1 bis 6, **dadurch gekennzeichnet, dass** die Membran (10) zusätzlich mit dem wenigstens einen inneren Bodenabschnitt (8) verbunden ist.

8. Kapsel (1) nach einem der Ansprüche 1 bis 7, **dadurch gekennzeichnet, dass** die Membran (10) Sollbruchlinien aufweist.

9. Kapsel (1) nach einem der Ansprüche 1 bis 8, **dadurch gekennzeichnet, dass** der wenigstens eine äussere Bodenabschnitt (7) und der wenigstens eine innere Bodenabschnitt (8) über Bereiche (11, 11') mit reduzierter Wandstärke, insbesondere über Filmscharniere, mit dem zumindest einen Verbindungsabschnitt (9) verbunden sind.

10. Kapsel (1) nach einem der Ansprüche 1 bis 9, **dadurch gekennzeichnet, dass** der wenigstens eine innere Bodenabschnitt (7) und der wenigstens eine äussere Bodenabschnitt (8) über zwei, drei, vier, fünf, sechs, sieben, acht, neun oder zehn Verbindungsabschnitte (9) miteinander verbunden sind.

11. Kapsel (1) nach Anspruch 10, **dadurch gekennzeichnet, dass** die Verbindungsabschnitte (9) über Bereiche mit reduzierter Wandstärke, insbesondere über Filmscharniere, miteinander verbunden sind.

12. Kapsel (1) nach einem der Ansprüche 8 bis 11, **dadurch gekennzeichnet, dass** die Bereiche (11, 11') mit reduzierter Wandstärke, eine Stärke von weniger als 0.7 mm, vorzugsweise weniger als 0.5 mm, bevorzugterweise weniger als 0.3 mm aufweisen.

13. Kapsel (1) nach einem der Ansprüche 1 bis 12, **dadurch gekennzeichnet, dass** die Verbindungsabschnitte (9) ringförmig oder ringsegmentförmig ausgeführt sind.

14. Kapsel (1) nach einem der Ansprüche 1 bis 13, **dadurch gekennzeichnet, dass** die Kapsel (1) im Übergangsbereich zwischen Seitenwand (3) und Boden (4) Versteifungsrippen aufweist.

15. System umfassend eine Vorrichtung zur Zubereitung eines flüssigen Lebensmittels und eine Kapsel (1) nach einem der Ansprüche 1 bis 14.

16. System nach Anspruch 15, **dadurch gekennzeichnet, dass** die Vorrichtung eine Perkolationskammer (13) zur Aufnahme der Kapsel (1) umfasst, wobei durch Verschliessen der Perkolationskammer (13) mit eingelegter Kapsel (1) durch Verschieben des wenigstens einen inneren Bodenabschnittes (8) in Richtung der Kammer (6) ein Durchlass in der Membran (10) erzeugbar ist.

17. System nach Anspruch 16, **dadurch gekennzeichnet, dass** die Bauhöhen der Kapsel (1) und der Perkolationskammer (13) derart gewählt sind, dass durch Verschiessen der Perkolationskammer (13) mit eingelegter Kapsel (1) eine Druckkraft auf den inneren Bodenabschnitt (8) ausübbar ist, derart, dass durch Verschieben des wenigstens einen inneren Bodenabschnittes (8) der Kapsel (1) in Richtung der Kammer (6) ein Durchlass in der Membran (10) erzeugbar ist.

## Claims

1. Capsule (1) comprising a preferably rotationally symmetrical capsule body (2) having a side wall (3) and a base (4) and having a cover (5), which covers the capsule body (2) and is intended for forming at least one chamber (6) which contains a substance for preparing a liquid food, wherein the base (4), as seen in relation to the longitudinal centre axis of the capsule (1), is subdivided into at least one outer base portion (7) and into at least one inner base portion (8), and the at least one outer base portion (7) and the at least one inner base portion (8) are connected to one another in a movable manner, in particular in the direction of the longitudinal centre axis of the capsule (1), via at least one connecting portion (9), wherein a preferably impermeable membrane (10) is fitted over the base (4), within the chamber (6) and is connected to the at least one outer base portion (7), wherein displacement of the at least one inner base portion (8) in the direction of the chamber (6) makes it possible to produce a through-passage in the membrane (10) in order for a liquid to be channelled through, **characterized in that** the at least one inner base portion (8) forms a bearing surface for the membrane (10).

2. Capsule (1) according to Claim 1, **characterized in that**, in order for a liquid to be channelled through the chamber (6), the cover (5) forms an entry side and the base (4) forms an exit side.

3. Capsule (1) according to Claim 2, **characterized in that** the at least one inner base portion (8) has an exit opening (12) designed preferably in the form of a connecting piece.

4. Capsule (1) according to Claim 1, **characterized in that**, in order for liquid to be channelled through the chamber (6), the cover (5) forms an exit side and the base (4) forms an entry side.

5. Capsule (1) according to Claim 4, **characterized in that** the at least one inner base portion (8) has an entry opening designed preferably in the form of a connecting piece.

6. Capsule (1) according to one of Claims 1 to 5, **characterized in that** the bearing surface for the membrane (10) on the at least one inner base portion (8) is designed in the form of a supporting structure, in particular in the form of open or closed rings.

7. Capsule (1) according to one of Claims 1 to 6, **characterized in that** the membrane (10) is connected, in addition, to the at least one inner base portion (8) .

8. Capsule (1) according to one of Claims 1 to 7, **characterized in that** the membrane (10) has predetermined breaking lines.

9. Capsule (1) according to one of Claims 1 to 8, **characterized in that** the at least one outer base portion (7) and the at least one inner base portion (8) are connected to the at least one connecting portion (9) via regions (11, 11') of reduced wall thickness, in particular via film hinges.

10. Capsule (1) according to one of Claims 1 to 9, **characterized in that** the at least one inner base portion (7) and the at least one outer base portion (8) are connected to one another via two, three, four, five, six, seven, eight, nine or ten connecting portions (9).

11. Capsule (1) according to Claim 10, **characterized in that** the connecting portions (9) are connected to one another via regions of reduced wall thickness, in particular via film hinges.

12. Capsule (1) according to one of Claims 8 to 11, **characterized in that** the regions (11, 11') of reduced wall thickness have a thickness of less than 0.7 mm, preferably less than 0.5 mm, preferably less than 0.3 mm.

13. Capsule (1) according to one of Claims 1 to 12, **characterized in that** the connecting portions (9) are designed in the form of rings or in the form of ring segments.

14. Capsule (1) according to one of Claims 1 to 13, **characterized in that** the capsule (1) has stiffening ribs in the transition region between the side wall (3) and base (4).

15. System comprising an apparatus for preparing a liquid food and also comprising a capsule (1) according to one of Claims 1 to 14.

16. System according to Claim 15, **characterized in that** the apparatus comprises a percolation chamber (13) for accommodating the capsule (1), wherein, by closure of the percolation chamber (13) with the capsule (1) inserted therein, displacement of the at least one inner base portion (8) in the direction of the chamber (6) makes it possible to produce a through-passage in the membrane (10).

17. System according to Claim 16, **characterized in that** the overall heights of the capsule (1) and of the percolation chamber (13) are selected such that, by closure of the percolation chamber (13) with the capsule (1) inserted therein, a compressive force can be applied to the inner base portion (8) such that displacement of the at least one inner base portion (8) of the capsule (1) in the direction of the chamber (6) makes it possible to produce a through-passage in the membrane (10).

## Revendications

1. Capsule (1) comprenant un corps de capsule (2) réalisé de préférence avec une symétrie de révolution, comprenant une paroi latérale (3) et un fond (4) ainsi qu'un couvercle (5) recouvrant le corps de capsule (2) pour former au moins une chambre (6) qui contient une substance pour la préparation d'un aliment liquide, le fond (4) étant divisé par rapport à l'axe médian longitudinal de la capsule (1) en au moins une portion de fond extérieure (7) et en au moins une portion de fond intérieure (8) et l'au moins une portion de fond extérieure (7) et l'au moins une portion de fond intérieure (8) étant reliées l'une à l'autre de manière déplaçable par le biais d'au moins une portion de liaison (9), en particulier dans la direction de l'axe médian longitudinal de la capsule (1), une membrane de préférence imperméable (10) étant montée à l'intérieur de la chambre (6) par-dessus le fond (4), laquelle est reliée à l'au moins une portion de fond extérieure (7), un déplacement de l'au moins une portion de fond intérieure (8) dans la direction de la chambre (6) permettant de produire une ouverture dans la membrane (10) pour le passage d'un liquide, **caractérisée en ce que** l'au moins une portion de fond intérieure (8) forme une surface d'appui pour la membrane (10).

2. Capsule (1) selon la revendication 1, **caractérisée en ce que** pour le passage d'un liquide à travers la chambre (6), le couvercle (5) forme un côté d'entrée et le fond (4) forme un côté de sortie.

3. Capsule (1) selon la revendication 2, **caractérisée en ce que** l'au moins une portion de fond intérieure (8) présente une ouverture de sortie (12) réalisée de préférence sous forme de tubulure.

4. Capsule (1) selon la revendication 1, **caractérisée en ce que** pour le passage d'un liquide à travers la chambre (6), le couvercle (5) forme un côté de sortie et le fond (4) forme un côté d'entrée.

5. Capsule (1) selon la revendication 4, **caractérisée en ce que** l'au moins une portion de fond intérieure (8) présente une ouverture d'entrée réalisée de préférence sous forme de tubulure.

6. Capsule (1) selon l'une quelconque des revendications 1 à 5, **caractérisée en ce que** la surface d'appui pour la membrane (10) est réalisée au niveau d'au moins une portion de fond intérieure (8) sous forme de structure de support, en particulier sous forme de bague ouverte ou fermée.

7. Capsule (1) selon l'une quelconque des revendications 1 à 6, **caractérisée en ce que** la membrane (10) est en outre reliée à l'au moins une portion de fond intérieure (8).

8. Capsule (1) selon l'une quelconque des revendications 1 à 7, **caractérisée en ce que** la membrane (10) présente des lignes destinées à la rupture.

9. Capsule (1) selon l'une quelconque des revendications 1 à 8, **caractérisée en ce que** l'au moins une portion de fond extérieure (7) et l'au moins une portion de fond intérieure (8) sont reliées à l'au moins une portion de liaison (9) par le biais de régions (11, 11') ayant une épaisseur de paroi réduite, en particulier par le biais de charnières à film.

10. Capsule (1) selon l'une quelconque des revendications 1 à 9, **caractérisée en ce que** l'au moins une portion de fond intérieure (7) et l'au moins une portion de fond extérieure (8) sont reliées l'une à l'autre par le biais de deux, trois, quatre, cinq, six, sept, huit, neuf ou dix portions de liaison (9).

11. Capsule (1) selon la revendication 10, **caractérisée en ce que** les portions de liaison (9) sont reliées les unes aux autres par le biais de régions ayant une épaisseur de paroi réduite, en particulier par le biais de charnières à film.

12. Capsule (1) selon l'une quelconque des revendications 8 à 11, **caractérisée en ce que** les régions (11, 11') d'épaisseur de paroi réduite présentent une épaisseur inférieure à 0,7 mm, de préférence inférieure à 0,5 mm, de préférence inférieure à 0,3 mm.

13. Capsule (1) selon l'une quelconque des revendications 1 à 12, **caractérisée en ce que** les portions de liaison (9) sont réalisées sous forme annulaire ou sous forme de segments annulaires.

14. Capsule (1) selon l'une quelconque des revendications 1 à 13, **caractérisée en ce que** la capsule (1) présente, dans la région de transition entre la paroi latérale (3) et le fond (4), des nervures de rigidification.

15. Système comprenant un dispositif pour la préparation d'un aliment liquide et une capsule (1) selon l'une quelconque des revendications 1 à 14.

16. Système selon la revendication 15, **caractérisé en ce que** le dispositif comprend une chambre de percolation (13) pour recevoir la capsule (1), un passage dans la membrane (10) pouvant être produit par fermeture de la chambre de percolation (13) avec la capsule (1) introduite, par déplacement de l'au moins une portion de fond intérieure (8) dans la direction de la chambre (6).

17. Système selon la revendication 16, **caractérisé en ce que** la hauteur de construction de la capsule (1) et de la chambre de percolation (13) sont choisies de telle sorte que par fermeture de la chambre de percolation (13) avec la capsule (1) introduite, une force de pression puisse être exercée sur la portion de fond intérieure (8) de telle sorte que par déplacement de l'au moins une portion de fond intérieure (8) de la capsule (1) dans la direction de la chambre (6), un passage puisse être réalisé dans la membrane (10).
